# EUROPÄISCHE PATENTSCHRIFT

(11) **EP 1 443 185 B1**
(45) Veröffentlichungstag und Bekanntmachung des Hinweises auf die Patenterteilung: **14.03.2007**
(21) Anmeldenummer: 04001789.9
(22) Anmeldetag: 28.01.2004
(51) Int. Cl.: F01L 1/344

(54) **Einrichtung zur Verstellung einer Nockenwelle einer Brennkraftmaschine eines Kraftfahrzeuges und Zentrierwerkzeug dazu**
Camshaft phasing device for an internal combustion engine of a vehicle and corresponding centre tool
Déphaseur d'arbre à cames pour moteur à combustion interne de véhicule et outil de centrage correspondant

(30) Priorität: 01.02.2003 DE 10303991
(43) Veröffentlichungstag der Anmeldung: 04.08.2004
(73) Patentinhaber: HYDRAULIK-RING GMBH, 97828 Marktheidenfeld (DE)
(72) Erfinder: Naumann, Ralf, 08451 Crimmitschau (DE); Sluka, Gerold, 72622 Nürtingen (DE); Knecht, Andreas, 72127 Kusterdingen (DE)

(56) Entgegenhaltungen:
- EP-A- 0 896 129
- US-A- 5 495 776
- US-A- 5 823 152
- US-B1- 6 382 157

## Beschreibung

Die Erfindung betrifft eine Einrichtung zur Verstellung einer Nockenwelle einer Brennkraftmaschine eines Kraftfahrzeuges nach dem Oberbegriff des Anspruches 1.

Eine bekannte Verstelleinrichtung (Fig. 2) hat einen Stator 1, der einen Rotor 4 umgibt. Der Rotor 4 ist mit der Nockenwelle 5 drehfest verbunden. Außerdem sitzt auf dem Rotor 4 ein als Kettenrad ausgebildetes Antriebsrad 30. Der Rotor 4 hat einen Bund 4a zur Aufnahme des Antriebsrades 30. Dieser Bund 4a steht axial über die Stirnseite des Rotors vor. Die Herstellung des Bundes 4a ist aufwendig und teuer, da er durch Drehoperationen hergestellt werden muß. Zur Ausrichtung des Antriebsrades 30 gegenüber dem Stator 1 sind Zentrier- bzw. Positionierelemente 34 vorgesehen, die in Bohrungen im Antriebsrad und im Stator 1 eingreifen. Die Herstellung dieser Zentrierbohrungen ist ebenfalls aufwendig und teuer.

Bei einer anderen bekannten Verstelleinrichtung (EP-A-0 896 129) ist die Nockenwelle im Bereich des Rotors mit einem verdickten Abschnitt versehen, auf dem das Antriebsrad sitzt. Der verdickte Abschnitt ist mit Abstand vom Rotor durch eine radiale Schulter begrenzt, an der das Antriebsrad anliegt. Der verdickte Nockenwellenabschnitt hat einen Durchmesser, der sich nur geringfügig vom Durchschnittsdurchmesser der Nockenwelle unterscheidet. Um eine Ausrichtung des Antriebsrades in Drehrichtung gegenüber dem Stator zu erreichen, muß das Antriebsrad bei der Montage gegenüber dem Stator so weit gedreht werden, daß Gewindebohrungen im Antriebsrad mit Durchgangsbohrungen im Stator fluchten, damit die Befestigungsschrauben eingeschraubt werden können. Auch diese Ausrichtung des Antriebsrades gegenüber dem Stator ist aufwendig und schwierig.

Es ist eine weitere Verstelleinrichtung bekannt (US-A-5 495 776), bei der das Antriebsrad auf einem im Durchmesser verringerten Abschnitt der Nokkenwelle sitzt, der ebenfalls von einer radialen Schulter begrenzt ist. Das Antriebsrad ist an der Außenseite des Bodens eines napfförmigen Exzenters befestigt, mit dem eine Benzinpumpe angetrieben wird.

Der Erfindung liegt die Aufgabe zugrunde, die gattungsgemäße Einrichtung so auszubilden, daß sie einfach und kostengünstig hergestellt und montiert werden kann.

Diese Aufgabe wird bei der gattungsgemäßen Einrichtung erfindungsgemäß mit den kennzeichnenden Merkmalen des Anspruches 1 und mit einem Zentrierwerkzeug gemäß Anspruch 12 gelöst.

Bei der erfindungsgemäßen Einrichtung nach Anspruch 1 wird das Antriebsrad in Drehrichtung gegenüber dem Stator durch das Zentrierelement und das mit ihm zusammenwirkende Gegenelement ausgerichtet. Das Zentrierelement ist am Statormantel vorgesehen, so daß der stator nicht mit Zentrierbohrungen versehen werden muß. Gleiches gilt auch für das Antriebsrad, das infolge des Gegenelementes keine Zentrierbohrung mehr benötigt. Dadurch kann der Stator in einfacher Weise als Sinterteil hergestellt werden.

Bei eine bevorzugten Ausbildung wird das Antriebsrad durch den Bund der Nockenwelle zentriert. Dadurch kann der Rotor sehr einfach ausgebildet werden, zumal am Rotor ein Bund nicht erforderlich ist. Der Rotor kann darum im wesentlichen zwei ebene Stirnseiten aufweisen, die nach dem üblichen Sintern des Rotors in einem einfachen Schleifprozeß fertig bearbeitet werden Können.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsformen näher erläutert. Es zeigen
- Fig. 1: im Axialschnitt eine erfindungsgemäße Verstelleinrichtung,
- Fig. 2: in einer Darstellung entsprechend Fig. 1 eine Verstelleinrichtung nach dem Stand der Technik,
- Fig. 3: in einer Darstellung entsprechend Fig. 1 eine zweite Ausführungsform einer erfindungsgemäßen Verstelleinrichtung,
- Fig. 4: in vergrößerter Darstellung und in Achsansicht einen Teil der erfindungsgemäßen Verstelleinrichtung während der Montage,
- Fig. 5: in einer Darstellung entsprechend Fig. 4 die fertig montierte Verstelleinrichtung,
- Fig. 6: einen Schnitt längs der Linie A-A in Fig. 5,
- Fig. 7: im Axialschnitt einen Teil eines Montagewerkzeuges und der erfindungsgemäßen Verstelleinrichtung gemäß Fig. 4,
- Fig. 8: im Axialschnitt eine erfindungsgemäße Verstelleinrichtung bei der Montage,
- Fig. 9: im Axialschnitt eine weitere Ausführungsform bei der Montage der erfindungsgemäßen Verstelleinrichtung.

Die Verstelleinrichtung ist ein Nockenwellenversteller, mit dem in bekannter Weise eine Nockenwelle in einer Brennkraftmaschine eines Kraftfahrzeuges verstellt werden kann. Da die Ausbildung einer solchen Verstelleinrichtung bekannt ist, wird sie im folgenden nur kurz erläutert. Sie hat einen Stator 1, der einen zylindrischen Mantel 2 aufweist, von dem radial nach innen (nicht dargestellte) Stege ragen, zwischen denen Druckkammern gebildet werden. Die Stege liegen mit ihren Stirnseiten dichtend an einem Grundkörper 3 eines Rotors 4 an, der drehfest mit einer Nockenwelle 5 verbunden ist. Vom Rotorgrundkörper 3 stehen radial Flügel 6 ab, die mit ihren Stirnseiten dichtend an der Innenwand 7 des Statormantels 2 anliegen. In jeder Druckkammer des Stators 1 liegt ein Flügel, dessen Breite kleiner ist als der Abstand zwischen den die jeweilige Druckkammer begrenzenden Seitenwänden der Statorstege. Der Rotor 4 kann gegenüber dem Stator 1 relativ so weit gedreht werden, bis die Rotorflügel 6 je nach Drehrichtung an einer der beiden Begrenzungswände der Druckkammern des Stators 1 anliegen. Die Rotorflügel 6 werden durch ein Druckmedium von beiden Seiten beaufschlagt, je nach gewünschter Drehrichtung des Rotors 4 gegenüber dem Stator 1. Hierzu wird das Druckmedium, gesteuert über wenigstens ein (nicht dargestelltes) Ventil, über Bohrungen 8 oder 9 in der Nockenwelle 5 zugeführt. Über die radialen Bohrungen 8, 9 gelangt das Druckmedium in axial verlaufende Zuleitungen 10, 11 in der Nockenwelle 5. Über diese Zuleitungen 10, 11 wird das Druckmedium über radial verlaufende Bohrungen 12, 13 an die entsprechende Seite der Rotorflügel 6 gefördert.

An einer Stirnseite des Statormantels 2 liegt eine Deckscheibe 14 an, die mit über den Umfang verteilt angeordneten Schrauben oder Gewindebolzen 15 am Stator 1 befestigt ist. Der Außendurchmesser der Deckscheibe 14 entspricht dem Außendurchmesser des Statormantels 2. Die Deckscheibe 14 übergreift radial den Rotorgrundkörper 3 und weist eine zentrale Öffnung 16 auf, in der ein Schraubenkopf 17 einer Schraube 18 liegt, mit der die Nockenwelle 5 drehfest mit dem Rotor 4 verbunden wird.

Die Nockenwelle 5 hat mit Abstand von ihrem freien Ende einen radial nach außen ragenden Bund 19, auf dem ein Flansch 20 sitzt. Er wird durch die über den Umfang verteilt angeordneten Schrauben 15 mit dem Stator 1 verbunden.

Der Rotor 4 bzw. sein Grundkörper 3 hat zwei ebene Stirnseiten 21 und 22. Der Rotor 4 ist vorteilhaft ein Sinterteil. Nach dem Sintern des Rotors 4 können die beiden ebenen Stirnseiten 21, 22 durch einen einfachen Schleifprozeß fertig bearbeitet werden. Mit der Stirnseite 22 liegt der Rotor 4 an der Deckscheibe 14 an. Die gegenüberliegende Stirnseite 21 ist mit einer zentralen Vertiefung 23 versehen, die zur Zentrierung des Rotors 4 auf der Nockenwelle 5 dient. Eine Hülse 24 dient zur Trennung der Zuleitungen 10 und 11. Die Nokkenwelle 5 ist vorteilhaft einstückig ausgebildet und trägt den Bund 19. Mit dem über den Bund 19 ragenden Ende liegt die Nockenwelle 5 mit ihrer äußeren Mantelfläche 25 an der Innenwand 26 der Vertiefung 23 des Rotors an. Dadurch ist die Nockenwelle 5 in einfacher Weise radial gegenüber dem Rotor 4 ausgerichtet. Die axiale Ausrichtung erfolgt durch Anlage des Bundes 19 an der ebenen Stirnseite 21 des Rotors 4.

Die Vertiefung 23 im Rotor 4 kann während des Sinterprozesses vorgesehen werden, so daß eine nachträgliche Einarbeitung dieser zentralen Vertiefung 23 in den Rotor 4 nicht erforderlich ist. Das (nicht dargestellte) Kettenrad ist über den Flansch 20 durch die Nockenwelle 5 zentriert. Ebenso kann der Flansch 20 als Kettenrad ausgebildet werden. Der Bund 19 dient zur Lagerung 27 des Flansches 20. Damit können durch den Antrieb hervorgerufene Radialkräfte aufgenommen und die Reibung zwischen dem Rotor 4 und dem Stator 1 minimiert werden.

Die Nockenwelle 5 hat einen Innendurchmesser, der größer ist als der Außendurchmesser der Schraube 18. In dem dadurch gebildeten Ringraum 28 ist die Hülse 24 eingesetzt, durch die dieser Ringraum 28 in die beiden Zuleitungen 10 und 11 für das Druckmedium unterteilt wird. Diese Zuleitungen 10, 11 sind somit jeweils Ringräume, die durch die Hülse 24 voneinander getrennt sind.

Fig. 3 zeigt eine Verstelleinrichtung in Form eines Nockenwellenverstellers, bei dem auf dem Bund 19 der Nockenwelle 5 ein Kettenrad 30 sitzt. Wie bei der vorigen Ausführungsform erfolgt die radiale Zentrierung des Rotors 4 gegenüber der Nockenwelle 5 dadurch, daß die Nockenwelle 5 mit ihrem über den Bund 19 axial überstehenden Ende an der Innenwand 26 der Vertiefung 23 in der Stirnseite 21 des Rotors 4 anliegt. Das Kettenrad 30 ist durch Gewindebolzen 31, die vorteilhaft über den Umfang des Stators 1 verteilt angeordnet sind, stirnseitig an den Stator 1 angeschraubt.

Unabhängig von der radialen Zentrierung des Rotors 4 gegenüber der Nockenwelle 5 erfolgt die Ausrichtung des Kettenrades 30 in bezug auf den Stator 1. Dies soll anhand der Fig. 4 bis 7 näher erläutert werden. In Fig. 4 ist einer der Stege 32 des Stators 1 zu erkennen, der stirnseitig am Grundkörper 3 des Rotors 4 anliegt. Einen der Rotorflügel 6 zeigt Fig. 4, der mit einer Seitenfläche an einer Seitenwand des Steges 32 anliegt. Zumindest einige der Statorstege 32 werden von jeweils einem Gewindebolzen 31 durchsetzt, mit dem das Kettenrad 30 mit dem Stator 1 drehfest verbunden wird.

Damit das Kettenrad 30 in Umfangsrichtung gegenüber dem Stator 1 ausgerichtet werden kann, ist am Statormantel 2 mindestens ein Zentrierelement 33 vorgesehen, das im Ausführungsbeispiel eine Vertiefung in der äußeren Mantelfläche ist. Das Kettenrad 30 ist mit einem Positionierelement 34 versehen.

Zur exakten Ausrichtung des Kettenrades 30 in Umfangsrichtung gegenüber dem Stator 1 wird ein Montagewerkzeug 36 eingesetzt. Es hat eine Grundplatte 37, auf der ein Ausrichtelement 38 vorgesehen ist. Die Grundplatte 37 ist mit einer dreieckförmigen Vertiefung 39 versehen, in die beim Ansetzen des Montagewerkzeuges 36 an den Stator 1 das Positionierelement 34 eingreift. Infolge der dreieckförmigen Ausbildung der Vertiefung 39 wird das Positionierelement 34 und damit das Kettenrad 30 in Drehrichtung gegenüber dem Stator 1 ausgerichtet. Außerdem greift das Ausrichtelement 38 des Montagewerkzeuges 36 in eine Nut 40 ein, die in der Außenseite des Mantels 2 des Stators 1 vorgesehen ist und axial zwischen der Deckscheibe 14 und dem Kettenrad 30 verläuft (Fig. 7). Die Gewindebolzen 31 lassen sich einfach montieren und die Deckscheibe 14, der Stator 1 und das Kettenrad 30 fest miteinander verbinden.

Da in der beschriebenen Weise über das Formschlußelement 34 und das nutförmige Zentrierelement 33 die Ausrichtung von Stator 1 und Kettenrad 30 in Umfangsrichtung erfolgt, kann der Stator 1 in einfacher und kostengünstiger Weise als Sinterteil hergestellt werden. Nach dem Sintern ist nur noch die Anlageseite des Stators 1 für das Kettenrad 30 zu bearbeiten, vorzugsweise zu schleifen.

Das Ausrichtelement 38 ist vorteilhaft federbelastet, so daß die Zentrierung in Umfangsrichtung zwischen dem Stator 1 und dem Kettenrad 30 unabhängig von der radialen Ausrichtung des Kettenrades 30 gegenüber dem Rotor 4 erfolgen kann.

Fig. 8 zeigt die Möglichkeit, das Kettenrad 30 radial gegenüber dem Rotor 4 auszurichten. In diesem Falle wird als Montagewerkzeug 36 ein Zentrierdorn verwendet, der eine im Querschnitt gestufte Ausbildung aufweist. Die Abstufung ist so vorgesehen, daß das Kettenrad 30 auf dem Zentrierdorn 36 aufliegt, der seinerseits mit seinem verjüngten Ende 41 an der Innenwand 26 der stirnseitigen Vertiefung 23 des Rotors 4 anliegt. In Höhe der Anlage des Kettenrades 30 und der Innenwand 26 sind im Zentrierdorn 36 Dehmkammern 42 und 43 vorgesehen, in die über eine Zuleitung 44 ein Druckmedium zugeführt wird. Im Bereich der Dehnkammern 42, 43 hat der Zentrierdorn 36 eine so dünne Wandung, daß diese unter dem Druck des Mediums elastisch aufweitet. Dadurch wird jegliches Spiel zwischen dem Zentrierdorn 36 und dem Kettenrad 30 bzw. dem Rotor 4 ausgeglichen. Auf diese Weise läßt sich das Kettenrad 30 einfach und hochgenau radial gegenüber dem Rotor 4 ausrichten.

Fig. 9 zeigt als Montagewerkzeug wiederum den Zentrierdorn 36, der jedoch keine Dehnkammern 42, 43 aufweist. Statt dessen ist er in Höhe des Kettenrades 30 sowie der Innenwand 26 der stirnseitigen Vertiefung 23 des Rotors 4 jeweils mit einem ringförmigen Spielausgleichselement 45, 46 versehen. Diese Spielausgleichselemente 45, 46 können O-Ringe, schlauchförmige Ringe mit Druckbeaufschlagung und dergleichen sein, die in entsprechenden Umfangsnuten des Zentrierdorns 36 untergebracht sind. Ein eventuell vorhandenes Spiel zwischen dem Zentrierdorn 36 und dem Kettenrad 30 sowie dem Rotor 4 wird durch elastische Verformung dieser Spielausgleichselemente 45, 46 erreicht.

Bei den beschriebenen Ausführungsformen wird die Nockenwelle 5 in die Vertiefung 23 des Rotors 4 eingesetzt und mit diesem Ende drehfest mit dem Rotor verbunden. Hierfür kann jede geeignete Verbindung zwischen der Nockenwelle und dem Rotor vorgesehen sein. Damit die Verstelleinrichtung auch für bereits vorhandene Nockenwellen verwendet werden kann, die nicht in den Rotor ragen, ist es möglich, Adapter zu verwenden, die in diesem Falle die Nockenwelle mit dem Rotor 4 drehfest verbinden. In einem solchen Fall kann über das Adapterstück das Druckmittel zum Verdrehen des Rotors 4 gegenüber dem Stator 1 zugeführt werden. Dies hat den Vorteil, daß die Nockenwelle selbst keine besondere Bearbeitung bzw. Ausbildung benötigt.

Anstelle des Kettenrades 30 können bei den beschriebenen Nockenwellenverstellern auch Zahnräder oder Riemenscheiben vorgesehen werden.

## Patentansprüche

1. Einrichtung zur Verstellung einer Nockenwelle (5) einer Brennkraftmaschine eines Kraftfahrzeuges, mit einem Stator (1) mit Statormantel (2) und einem Rotor (4), der relativ zum Stator (1) drehbar und mit der Nockenwelle (5) drehfest verbunden ist, und mit mindestens einem Antriebsrad (30), das drehfest mit dem Stator (1) verbunden ist und durch die Nockenwelle (5) zentriert ist,
**dadurch gekennzeichnet, dass**
mindestens ein Zentrierelement (33) am Statormantel (2) vorgesehen ist das mit einem Gegenelement (34) des Antriebsrades (30) zusammenwirkt und mit dem das Antriebsrad (30) in Umfangsrichtung gegenüber dem Stator (1) ausgerichtet wird.

2. Einrichtung nach Anspruch 1,
**dadurch gekennzeichnet, dass** die Nockenwelle (5) einen Bund (19) aufweist, auf dem das Antriebsrad (30) sitzt.

3. Einrichtung nach Anspruch 1 oder 2,
**dadurch gekennzeichnet, dass** die Nockenwelle (5) in eine Vertiefung (23) in einer Stirnseite (21) des Rotors (4) ragt.

4. Einrichtung nach Anspruch 3,
**dadurch gekennzeichnet, dass** der Bund (19) der Nockenwelle (5) an der Stirnseite (21) des Rotors (4) axial anliegt.

5. Einrichtung nach Anspruch 3 oder 4,
**dadurch gekennzeichnet, dass** die Nockenwelle (5) an der Innenwand (26) der Vertiefung (23) des Rotors (4) anliegt.

6. Einrichtung nach einem der Ansprüche 1 bis 5,
**dadurch gekennzeichnet, dass** die beiden Stirnseiten (21, 22) des Rotors (4)

7. Einrichtung nach einem der Ansprüche 1 bis 6,
**dadurch gekennzeichnet, dass** das Zentrierelement (33) das Antriebsrad (30) in Drehrichtung gegenüber dem Stator (1) ausrichtet.

8. Einrichtung nach Anspruch 7,
**dadurch gekennzeichnet, dass** das Zentrierelement (33) eine Vertiefung im Mantel (2) des Stators (1) ist.

9. Einrichtung nach Anspruch 7 oder 8,
**dadurch gekennzeichnet, dass** das Gegenelement (34) ein Ansatz am Antriebsrad (30) ist, der in das Zentrierelement (33) eingreift.

10. Einrichtung nach einem der Ansprüche 1 bis 9,
**dadurch gekennzeichnet, dass** der Stator (1) wenigstens einen Ausrichtteil (40) aufweist, der mit wenigstens einem Ausrichtelement (38) eines Montagewerkzeuges (36) zur radialen Ausrichtung des Antriebsrades (30) gegenüber dem Rotor (4) zusammenwirkt.

11. Einrichtung nach Anspruch 10,
**dadurch gekennzeichnet, dass** der Ausrichtteil (40) eine axial verlaufende Nut im Mantel (2) des Stators (1) ist.

12. Zentrierwerkzeug (36) mit dem das Antriebsrad (30) in Umfangsrichtung gegenüber dem Stator (1) ausgerichtet wird, mit dem beim Ansetzen an eine Einrichtung nach den Ansprüchen 1 bis 11 in ein Zentrierelement (33) des Stators und ein Gegenelement (34) des Antriebsrads eingegriffen wird, um die **Ausrichtung durchzuführen.**

## Claims

1. Device for adjusting a camshaft (5) of an internal combustion engine of a motor vehicle, with a stator (1) with a stator shell (2) and a rotor (4) which is connected in a rotatable manner relative to the stator (1) and in a rotationally rigid manner to the camshaft (5), and with at least one drive wheel (30) which is connected in a rotationally rigid manner to the stator (1) and is centred by the camshaft (5),
**characterised in that**
at least one centring element (33) is provided at the stator shell (2), which element co-operates with a mating element (34) of the drive wheel (30) and by means of which the drive wheel (30) is aligned in the circumferential direction with respect to the stator (1)

2. Device according to Claim 1,
**characterised in that** the camshaft (5) comprises a collar (19) on which the drive wheel (30) is seated.

3. Device according to Claim 1 or 2,
**characterised in that** the camshaft (5) projects into a depression (23) in a front side (21) of the rotor (4).

4. Device according to claim 3,
**characterised in that** the collar (19) of the camshaft (5) lies axially against the front side (21) of the rotor (4).

5. Device according to Claim 3 or 4,
**characterised in that** the camshaft (5) lies against the inner wall (26) of the depression (23) of the rotor (4).

6. Device according to any one of claims 1 to 5,
**characterised in that** the two front sides (21, 22) of the rotor (4) are plane.

7. Device according to any one of Claims 1 to 6,
**characterised in that** the centring element (33) aligns the drive wheel (30) in the direction of rotation with respect to the stator (1).

8. Device according to Claim 7,
**characterised in that** the centring element (33) is a depression in the shell (2) of the stator (1).

9. Device according to Claim 7 or 8,
**characterised in that** the mating element (34) is a boss on the drive wheel (30) which engages in the centring element (33) .

10. Device according to any one of Claims 1 to 9,
**characterised in that** the stator (1) comprises at least one aligning part (40) which co-operates with at least one aligning element (38) of an assembly tool (36) for radially aligning the drive wheel (30) with respect to the rotor (4).

11. Device according to Claim 10,
**characterised in that** the aligning part (40) is an axially extending groove in the shell (2) of the stator (1).

12. Centring tool (36), by means of which the drive wheel (30) is aligned in the circumferential direction with respect to the stator (1), by means of which, when applied to a device according to Claims 1 to 11, an engagement in a centring element (33) of the stator and a mating element (34) of the drive wheel takes place, in order to carry out the alignment.

## Revendications

1. Déphaseur d'arbre à cames (5) pour moteur à combustion interne de véhicule, doté d'un stator (1) avec enveloppe de stator (2) et d'un rotor (1) relié de façon à pouvoir tourner par rapport au stator (1) et relié sans rotation à l'arbre à cames (5), ainsi qu'au moins d'une roue motrice (30) reliée sans rotation au stator (1) et centrée par l'arbre à cames (5),
**caractérisé en ce qu'**au moins un élément de centrage (33) est prévu sur l'enveloppe de stator (2), ledit élément interagissant avec un contre-élément (34) de la roue motrice (30) et la roue motrice (30) étant alignée avec ledit élément dans le sens périphérique par rapport au stator (1).

2. Déphaseur selon la revendication 1,
**caractérisé en ce que** l'arbre à cames (5) présente une attache (19) sur laquelle repose la roue motrice (30).

3. Déphaseur selon la revendication 1 ou 2,
**caractérisé en ce que** l'arbre à cames (5) fait saillie dans un renfoncement (23) réalisé sur une face avant (21) du rotor (4).

4. Déphaseur selon la revendication 3,
**caractérisé en ce que** l'attache (19) de l'arbre à cames (5) repose contre la face avant (21) du rotor (4) dans le plan axial.

5. Déphaseur selon la revendication 3 ou 4,
**caractérisé en ce que** l'arbre à cames (5) repose contre la paroi intérieure (26) du renfoncement (23) du rotor (4).

6. Déphaseur selon l'une quelconque des revendications 1 à 5,
**caractérisé en ce que** les deux faces avant (21, 22) du rotor (4) sont planes.

7. Déphaseur selon l'une quelconque des revendications 1 à 6,
**caractérisé en ce que** l'élément de centrage (33) aligne la roue motrice (30) dans le sens de rotation par rapport au stator (1).

8. Déphaseur selon la revendication 7,
**caractérisé en ce que** l'élément de centrage (33) est un renfoncement réalisé dans l'enveloppe (2) du stator (1).

9. Déphaseur selon la revendication 7 ou 8,
**caractérisé en ce que** le contre-élément (34) est une saillie réalisée sur la roue motrice (30) qui s'engrène dans l'élément de centrage (33).

10. Déphaseur selon l'une quelconque des revendications 1 à 9,
**caractérisé en ce que** le stator (1) présente au moins une pièce d'alignement (40) interagissant avec au moins un élément d'alignement (38) d'un outil de montage (36) pour aligner la roue motrice (30) dans le plan radial par rapport au rotor (4).

11. Déphaseur selon la revendication 10,
**caractérisé en ce que** la pièce d'alignement (40) est une rainure axiale réalisée dans l'enveloppe (2) du stator (1) .

12. Outil de centrage (36) permettant d'aligner la roue motrice (30) dans le sens périphérique par rapport au stator (1) et s'engrenant, lorsqu'il est fixé à un déphaseur selon les revendications 1 à 11, dans un élément de centrage (33) du stator et dans un contre-élément (34) de la roue motrice pour effectuer l'alignement.
